# EUROPÄISCHE PATENTSCHRIFT

(11) **EP 0 026 153 B1**
(45) Veröffentlichungstag und Bekanntmachung des Hinweises auf die Patenterteilung: **23.03.1983**
(21) Anmeldenummer: 80730040.5
(22) Anmeldetag: 04.06.1980
(51) Int. Cl.: E03C 1/33

(54) **Befestigungsvorrichtung eines Geräteeinsatzes, insbesondere für Küchen-Arbeitsplatten**
Fastening means for installation equipment, especially kitchen tops
Dispositif de fixation d'un appareil de cuisine, notamment d'un dressoir

(30) Priorität: 20.09.1979 DE 2938135
(43) Veröffentlichungstag der Anmeldung: 01.04.1981
(73) Patentinhaber: Mecano-Simmonds GmbH, D-6900 Heidelberg (DE)
(72) Erfinder: Dolch, Gernot, D-6900 Heidelberg (DE)
(74) Vertreter: Meissner, Peter E., Dipl.-Ing.

## Beschreibung

Die Erfindung betrifft eine Befestigungsvorrichtung eines Geräteeinsatzes, insbesondere für Küchen-Arbeitsplatten mit einer eine Einrastnase aufweisenden Kunststoffklammer und einem mit dieser Klammer durch eine Schraube verspannbaren unter der Arbeitsplatte angreifenden Spannelement aus Stahl.

Eine in der DE-A-2 818 866 beschriebene Befestigungsvorrichtung hat sich in der Anwendung bewährt und weist für bestimmte Anwendungsgebiete keine Nachteile auf. Die Bauweise dieser Vorrichtung machte den Einsatz derselben bei engen Spülrandprofilen schwierig.

Aufgabe der Erfindung ist es, eine Befestigungsvorrichtung eines Geräteeinsatzes, insbesondere für Küchen-Arbeitsplatten zu schaffen, mit der die Führung des winkelförmigen Spannteiles verbessert und ein Einsetzen der Befestigungsvorrichtung sowohl bei engsten Spülrandprofilen als auch bei lochlosen Z-Profil-Randleisten möglich wird.

Gelöst wird diese Aufgabe erfindungsgemäß dadurch, daß sowohl die Klammer als auch der Schraubenhalter mit zwei auf der Höhe des Schraubenloches liegenden Schlitzen und zur gleitenden Aufnahme von ebenfalls auf der Höhe der Spannschraube abgewinkelten geteilten Armen des Spannelementes versehen ist.

Gemäß der Ausgestaltung der Erfindung kann der Schenkel der Klammer eine blockförmig ausgebildete Einrastnase aufweisen.

Weiterhin kann das Spannelement mit einem zwischen den Armen liegenden abgebogenen Widerlager für die Spannschraube versehen sein.

Mit Hilfe der erfindungsgemäßen Änderung der Befestigungsvorrichtung lassen sich durch die Verlegung und Teilung des Spannteilschenkels in den Klammerkörper enge Spülrandprofile befestigen; ferner kann die Klammer auch an lochlosen Z-Profil-Randleisten eingesetzt werden.

Durch die blockförmige Nase des Klammerkörpers und den zur Seite der Einbauöffnung zurückgezogenen Schenkel wird die Halterung bzw. die Verbindung Küchen-Arbeitsplatte/Spüle sicherer; ferner lassen sich hohe Spannkräfte übertragen.

In den Zeichnungen ist eine mögliche Ausführungsform einer erfindungsgemäßen Befestigungsvorrichtung schematisch dargestellt. Es zeigt
Fig. 1 die Befestigung einer Spüle in der Einbauöffnung einer Küchen-Arbeitsplatte vor dem Verspannen,
Fig. 2 die Befestigung wie in Fig. 1 nach dem Verspannen und
Fig. 3 eine Seitenansicht zur Fig. 2.

In den Zeichnungen ist in einer Küchen-Arbeitsplatte 1 eine Einbauöffnung für den Geräteeinsatz 2 (z. B. eine Spüle) ausgeschnitten. An der in die Einbauöffnung reichende Randleiste 4 sind über den Umfang verteilt einige Befestigungsvorrichtungen 5 unmittelbar neben Rand 3 angeordnet.

Die Befestigungsvorrichtung 5 besteht aus der Klammer 6, dem Spannelement 7 und der Spannschraube 8. Die Klammer 6 ist über einen leicht verbiegbaren Steg 17 mit einem Schraubenhalter 18 versehen, der in der Mitte ein Schraubenloch 25 und auf der Höhe des Schraubenloches 25 beidseitig nach außen offene Schlitze 26 besitzt.

Der Körper der Klammer 6 ist ebenfalls mit einem Schraubenloch 27 und durchgehenden Schlitzen 28 versehen, die den Schlitzen 26 des Schraubenhalters 18 entsprechen.

Die Klammer 6 ist zur Aufnahme der Randleiste 4 U-förmig ausgebildet, wobei der der Kante 3 zugewandte Schenkel 11 verkürzt ist.

Am Oberrand des Schenkels 9 ist eine blockförmig ausgebildete Einrastnase 10 mittig angeordnet.

Das Spannelement 7 ist auf der Höhe der Spannschraube 8 nahezu im rechten Winkel abgebogen und derart ausgenommen, daß zwei Arme 30 entstehen, die in den Schlitzen 26 und 28 geführt werden. Ein Teil der Ausnehmung des Spannelementes 7 ist derart abgebogen, daß ein Widerlager 31 für die Spannschraube 8 entsteht.

### Wirkungsweise

Bei der Befestigung des Geräteeinsatzes 2 in der Ausnehmung der Küchen-Arbeitsplatte 1 wird die Randleiste 4 derart zwischen die Schenkel 9 und 11 gedrückt, daß die Einrastnase 10 in die dafür vorgesehenen Ausnehmungen einrasten kann.

Der Schraubenhalter 18 mit dem daran befestigten Spannelement 7 und der Spannschraube 8 wird über den Steg 17 auf den Klammerkörper zugebogen, bis er am Boden desselben anliegt, wobei er über einen Raster in dieser Stellung gehalten wird.

Durch Anziehen der Spannschraube 8 wird nun das Spannelement 7 in an sich bekannter Weise gegen den Boden der Küchen-Arbeitsplatte 1 gedrückt, bis daß der Geräteeinsatz 2 fest in der Einbauöffnung verspannt ist.

## Patentansprüche

1. Befestigungsvorrichtung eines Geräteeinsatzes (2), insbesondere für Küchen-Arbeitsplatten (1), mit einer eine Einrastnase (10) aufweisenden Kunststoffklammer (6) und einem mit dieser Klammer durch eine Schraube (8) verspannbaren, unter der Arbeitsplatte angreifenden Spannelement aus Stahl, dadurch gekennzeichnet, daß sowohl die Klammer (6) als auch ein Schraubenhalter (18) mit zwei auf der Höhe des Schraubenloches (25) liegenden Schlitzen (26, 28) zur gleitenden Aufnahme von ebenfalls auf der Höhe der Spannschraube (8) abgewinkelten geteilten Armen (30) des Spannelementes (7) versehen ist.

2. Befestigungsvorrichtung nach Anspruch 1, dadurch gekennzeichnet, daß der Schenkel (9) der Klammer (6) eine blockförmig ausgebildete Einrastnase (10) aufweist.

3. Befestigungsvorrichtung nach den Ansprüchen 1 und 2, dadurch gekennzeichnet, daß das Spannelement (7) mit einem zwischen den Armen (30) liegenden abgebogenen Widerlager (31) für die Spannschraube (8) versehen ist.

## Claims

1. Fastening means of an equipment inset (2) in particular for kitchen worktops (1) with a brace (6) of synthetic material, having a locking projection (10) and with a clamping element (7) of steel, which is able to be clamped with this brace by a screw (8), engaging underneath the worktop, characterized in that both the brace (6) and also a screw holder (18) is provided with two slits (26, 28) lying at the height of the screw hole (25) for the sliding mounting of bent divided arms (30) of the clamping element (7), likewise lying at the height of the tightening screw (8).

2. Fastening means according to claim 1, characterized in that the shank (9) of the brace (6) has a locking projection (10) constructed in the form of a block.

3. Fastening device according to claims 1 and 2, characterized in that the clamping element (7) is provided with a bent abutment (31), for the tightening screw (8), lying between the arms (30).

## Revendications

1. Dispositif de fixation d'un appareil inséré (2), en particulier pour plaques de travail de cuisine (1), comportant une bride en matière synthétique (6) munie d'un bec d'arrêt et un élément de serrage en acier pouvant être serré contre cette bride par une vis (8) et s'appliquant sous la plaque de travail, caractérisé par le fait qu'aussi bien la bride (6) que le porte-vis (18) sont munis de deux fentes (26, 28) situées à la hauteur du trou de vis (25) et destinées à recevoir par glissement des branches divisées (30) de l'élément de serrage (7), également coudées à la hauteur de la vis de serrage (8).

2. Dispositif de fixation selon la revendication 1, caractérisé par le fait que l'aile (9) de la bride (6) présente un bec d'arrêt (10) conçu sous forme de bloc.

3. Dispositif de fixation selon les revendications 1 et 2, caractérisé par le fait que l'élément de serrage (7) est muni, pour la vis de serrage (8), d'une butée coudée (31) située entre les branches (30).
